# EUROPÄISCHE PATENTSCHRIFT

(11) **EP 1 738 061 B1**
(45) Veröffentlichungstag und Bekanntmachung des Hinweises auf die Patenterteilung: **02.05.2012**
(21) Anmeldenummer: 05732126.7
(22) Anmeldetag: 11.03.2005
(51) Int. Cl.: F01D 5/26, F01D 5/10

(54) **VERFAHREN ZUR AUSLEGUNG EINER TURBINE EINES FLUGTRIEBWERKS**
METHOD FOR DESIGNING A TURBINE OF AN AIRCRAFT ENGINE
PROCEDE DE CONCEPTION D'UNE TURBINE D'UN MOTEUR D'AERONEF

(30) Priorität: 02.04.2004 DE 102004016246
(43) Veröffentlichungstag der Anmeldung: 03.01.2007
(73) Patentinhaber: MTU Aero Engines GmbH, 80995 München (DE)
(72) Erfinder: KENNEPOHL, Fritz, 85716 Unterschleissheim (DE); KORTE, Detlef, 80639 München (DE)
(86) Internationale Anmeldenummer: PCT/DE2005/000435
(87) Internationale Veröffentlichungsnummer: WO 2005/100750

(56) Entgegenhaltungen:
- DE-A1- 1 428 141
- DE-A1- 1 476 877
- DE-A1- 4 228 918
- US-A- 3 194 487

## Beschreibung

Die Erfindung betrifft ein Verfahren zur Auslegung einer Turbine, insbesondere eine Niederdruckturbine, einer Gasturbine, insbesondere eines Flugtriebwerks, nach dem Oberbegriff des Patentanspruchs 1 .

Gasturbinen, insbesondere Flugtriebwerke, bestehen aus mehreren Baugruppen, nämlich unter anderem aus mindestens einem Verdichter, vorzugsweise einem Niederdruckverdichter und einem Hochdruckverdichter, aus einer Brennkammer sowie aus mindestens einer Turbine, insbesondere einer Hochdruckturbine und einer Niederdruckturbine. Die Verdichter sowie die Turbinen des Flugtriebwerks umfassen dabei vorzugsweise mehrere Stufen, die in Durchströmungsrichtung axial hintereinander positioniert sind. Jede Stufe wird dabei von einem feststehenden Leitschaufelkranz sowie einem rotierenden Laufschaufelkranz gebildet, wobei der feststehende Leitschaufelkranz mehrere feststehende Leitschaufeln und der rotierende Laufschaufelkranz mehrere rotierenden Laufschaufeln aufweist. Jede der Stufen wird durch eine Kenngröße charakterisiert, die das Verhältnis der Leitschaufelanzahl zur Laufschaufelanzahl innerhalb der Stufe angibt. Diese Kenngröße wird auch als vane-to-blade-ratio (V/B) bezeichnet.

Insbesondere die Niederdruckturbine eines Flugtriebwerks ist eine nicht zu vernachlässigende Lärmquelle. So strahlt die Niederdruckturbine Geräusche bzw. Lärm insbesondere bei Frequenzen ab, die ein ganzzahliges Vielfaches der sogenannten blade-passing-frequency (BPF) sind. Die sogenannte blade-passing-frequency einer Stufe ist die Frequenz, mit welcher die rotierenden Laufschaufeln der Stufe an einer feststehenden Leitschaufel der entsprechenden Stufe vorbei rotieren.

Zur Minimierung der Lärmabstrahlung bzw. Geräuschabstrahlung der Niederdruckturbine eines Flugtriebwerks ist es aus dem Stand der Technik bereits bekannt, das vane-to-blade-ratio von stromabwärts positionierten Stufen der Niederdruckturbine auf einen Wert von ca. 1,5 zu legen, um so den Lärm bei der blade-passing-frequency zu dämpfen.

So offenbart US-A-3 194 487 einen Verdichter mit einer minimierten Lärmabstrahlung, wobei die axial hintereinander angeordneten und aus mehreren feststehenden Leitschaufeln (Leitschaufelkranz) und mehreren rotierenden Laufschaufeln (Laufschaufelkranz) aufgebauten Stufen durch eine Kenngröße vane-to-blade-ratio charakterisiert sind.

DE 42 28 918 A1 zeigt eine Fananordnung mit niedrigem Lärmpegel, bei der die Zahl der Leitschaufeln für eine bestimmte Anzahl von Laufschaufeln so ausgewählt ist, dass gleiche Werte eines Cut-off-Verhältnisses für wenigstens zwei Harmonische der Schaufelfrequenz erhalten werden.

Trotz dieser aus dem Stand der Technik bekannten Maßnahme strahlen die aus dem Stand der Technik bekannten Niederdruckturbinen von Flugtriebwerken in lärmkritischen Betriebsbedingungen, insbesondere beim Landeanflug oder bei der Fortbewegung des Flugzeugs auf einem Rollfeld eines Flughafens, immer noch einen hohen Lärmpegel bzw. Geräuschpegel ab.

Hiervon ausgehend liegt der vorliegenden Erfindung das Problem zu Grunde eine neuartiges Verfahren zur Auslegung einer Turbine, insbesondere eine Niederdruckturbine, einer Gasturbine, insbesondere eines Flugtriebwerks, zu schaffen.

Dieses Problem wird durch ein Verfahren gemäß Patentanspruch 1 gelöst. Erfindungsgemäß wird mindestens eine der Stufen der Turbine derart ausgelegt, dass die Kenngröße vane-to-blade-ratio derselben in lärmkritischen Betriebsbedingungen der Turbine zwischen einer unteren cut-off Grenze für die Mode k=-1 der blade-passing-frequency (BPF) dieser Stufe und einer oberen cut-off Grenze für die Mode k=-2 der blade-passing-frequency (BPF) dieser Stufe liegt.

Mit dem erfindungsgemäßen Konstruktionsprinzip für eine Turbine eines Flugtriebwerks ist es möglich, den von der Turbine abgestrahlten Lärmpegel bzw. Geräuschpegel deutlich zu minimieren. So kann mit Hilfe der hier vorliegenden Erfindung die Abstrahlung von Lärm bzw. Geräuschen im Bereich der sogenannten blade-passing-frequency (BPF) deutlich reduziert werden.

Nach einer bevorzugten Weiterbildung der Erfindung wird mindestens eine der Stufen der Turbine derart ausgelegt, dass die Kenngröße vane-to-blade-ratio derselben in lärmkritischen Betriebsbedingungen der Turbine zwischen einer unteren cut-off Grenze für die Mode k=-1 der zweifachen blade-passing-frequency (2BPF) dieser Stufe und einer oberen cut-off Grenze für die Mode k=-2 der zweifachen blade-passing-frequency (2BPF) dieser Stufe liegt.

Mit Hilfe dieser bevorzugten Weiterbildung der hier vorliegenden Erfindung ist es möglich, auch die Abstrahlung von Geräuschen bzw. Lärm mit Frequenzen zu minimieren, die dem Zweifachen der sogenannten blade-passing-frequency entsprechen.

Nach einer weiteren bevorzugten Weiterbildung der Erfindung wird zumindest eine der in Durchströmungsrichtung stromaufwärts angeordneten Stufen der Turbine derart ausgelegt, dass die Kenngröße vane-to-blade-ratio derselben in lärmkritischen Betriebsbedingungen der Turbine zwischen einer unteren cut-off Grenze für die Mode k=-1 der blade-passing-frequency (BPF) dieser Stufe und einer oberen cut-off Grenze für die Mode k=-2 der blade-passing-frequency (BPF) dieser Stufe liegt, und weiterhin wird zumindest eine der in Durchströmungsrichtung stromabwärts angeordneten Stufen der Turbine derart ausgelegt, dass die Kenngröße vane-to-blade-ratio derselben in lärmkritischen Betriebsbedingungen der Turbine zwischen einer unteren cut-off Grenze für die Mode k=-1 der zweifachen blade-passing-frequency (2BPF) dieser Stufe und einer oberen cut-off Grenze für die Mode k=-2 der zweifachen blade-passing-frequency (2BPF) dieser Stufe liegt.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: ein Diagramm zur Verdeutlichung der erfindungsgemäßen Auslegung des vane-to-blade-ratio der Stufen einer Turbine im Hinblick auf die Moden k=-1 und k=-2 der blade-passing-frequency (BPF); und
- Fig. 2: ein Diagramm zur Verdeutlichung der erfindungsgemäßen Auslegung des vane-to-blade-ratio der Stufen einer Turbine im Hinblick auf die Moden k=-1, k=-2 und k=-3 der zweifachen blade-passing-frequency (2BPF).

Nachfolgend wird die hier vorliegende Erfindung unter Bezugnahme auf Figuren 1 und 2 im größeren Detail beschrieben.

Die hier vorliegende Erfindung gibt ein Konstruktionsprinzip bzw. Designprinzip zur Auslegung für die Stufen einer Turbine, nämlich einer Niederdruckturbine, eines Flugtriebwerks an. Eine derartige Niederdruckturbine umfasst mehrere Stufen, die in Durchströmungsrichtung der Niederdruckturbine axial hintereinander angeordnet sind. Jede Stufe wird von einem feststehenden Leitschaufelkranz sowie einem rotierenden Laufschaufelkranz gebildet. Der Leitschaufelkranz verfügt über mehrere feststehende Leitschaufeln, die auch als Vanes bezeichnet werden. Der rotierende Laufschaufelkranz einer jeden Stufe verfügt über mehrere rotierende Laufschaufeln, die auch als blades bezeichnet werden. Die hier vorliegende Erfindung gibt nun ein Konstruktionsprinzip bzw. Designprinzip an, mit welchem das sogenannte vane-to-blade-ratio der Stufen einer Niederdruckturbine derart angepasst werden kann, dass die Niederdruckturbine einen möglichst geringen Lärmpegel bzw. Geräuschpegel abstrahlt, und zwar in lärmkritischen Betriebsbedingungen der Turbine bzw. des Flugtriebwerks. Bei solchen lärmkritischen Betriebsbedingungen handelt es sich z. B. um einen Landeanflug eines Flugzeugs oder um ein Rollen des Flugzeugs auf einem Rollfeld eines Flughafens. Der hierbei abgestrahlte Lärm ist durch Frequenzen gekennzeichnet, die ein ganzzahliges Vielfaches der sogenannten blade-passing-frequency (BPF) sind.

Im Sinne der hier vorliegenden Erfindung wird mindestens eine Stufe der Niederdruckturbine derart ausgelegt, dass in lärmkritischen Betriebsbedingungen der Turbine das vane-to-blade-ratio (V/B) zwischen einer unteren cut-off Grenze für die Mode k=-1 der blade-passing-frequency (BPF) dieser Stufe und einer oberen cut-off Grenze für die Mode k=-2 der blade-passing-frequency (BPF) dieser Stufe liegt.

Figur 1 zeigt ein Diagramm 10 für eine Niederdruckturbine mit insgesamt sieben Stufen, wobei auf der horizontal verlaufenden Achse des Diagramms 10 sechs der sieben Leitschaufelkränze V2 bis V7 sowie die sieben Laufschaufelkränze B1 bis B7 aufgetragen sind. Auf der vertikal verlaufenden Achse des Diagramms 10 ist das vane-to-blade-ratio V/B aufgetragen. Mit der Bezugsziffer 11 ist in Figur 1 eine untere cut-off Grenze für die Mode k=-1 der blade-passing-frequency bezeichnet, mit der Bezugsziffer 12 ist die obere cut-off Grenze für die Mode k=-1 dieser blade-passing-frequency beziffert. Oberhalb der oberen cut-off Grenze 12 sowie unterhalb der unteren cut-off Grenze 11 wird die Mode k=-1 der blade-passing-frequency (BPF) gedämpft. In dem Bereich 15 hingegen, der zwischen der unteren cut-off Grenze 11 und der oberen cut-off Grenze 12 für die Mode k=-1 der blade-passing-frequency liegt, findet hingegen eine nahezu ungedämpfte Ausbreitung der Mode k=-1 der blade-passing-frequency statt. Mit der Bezugsziffer 13 ist in Figur 1 eine untere cut-off Grenze für die Mode k=-2 der blade-passing-frequency beziffert. Mit der Bezugsziffer 14 ist die obere cut-off Grenze für die Mode k=-2 der blade-passing-frequency gekennzeichnet. Demnach erfolgt in dem Bereich 16 zwischen der unteren cut-off Grenze 13 und der oberen cut-off Grenze 14 für die Mode k=-2 der blade-passing-frequency (BPF) eine nahezu ungedämpfte Ausbreitung der Mode k=-2, wobei unterhalb der unteren cut-off Grenze 13 sowie oberhalb der oberen cut-off Grenze 14 für die Mode k=-2 eine gute Dämpfung derselben erzielt wird.

Mit der Bezugsziffer 17 ist in Figur 1 das aus dem Stand der Technik bekannte Konstruktionsprinzip zur Auslegung des vane-to-blade-ratio von Niederdruckturbinen beziffert. So wird gemäß der Kurve 17 das vane-to-blade-ratio der stromabwärts positionierten Stufen (V5 bis B7) so gewählt, dass dasselbe für die stromabwärts positionierten Stufen oberhalb der oberen cut-off Grenze 12 für die Mode k=-1 der blade-passing-frequency liegt. Dies wird nach dem Stand der Technik dadurch erreicht, dass für diese Stufen das vane-to-blade-ratio V/B auf einen Wert von in etwa 1,50 gesetzt wird. Für die stromaufwärts positionierten Stufen (V2 bis B4) wird hingegen nach dem Stand der Technik ein vane-to-blade-ratio V/B von in etwa 0,90 gewählt. Ein derartiges vane-to-blade-ratio liegt jedoch innerhalb des Bereichs 15, so dass nach dem Stand der Technik in den stromaufwärts positionierten Stufen keine Dämpfung von Schallwellen mit Frequenzen im Bereich der blade-passing-frequency (BPF) erfolgt.

Ein weiteres Problem des aus dem Stand der Technik bekannten Konstruktionsprinzips 17 ergibt sich aus Figur 2, in der die Ausbreitungschrakteristika bzw. Dämpfungscharakteristika der Moden k=-1, k=-2 sowie k=-3 der zweifachen blade-passing-frequency (2BPF) betrachtet werden. So ist im Diagramm 19 der Figur 2 mit der Bezugsziffer 20 die untere cut-off Grenze für die Mode k=-1 der zweifachen blade-passing-frequency (2BPF) beziffert. Die obere cut-off Grenze für die Mode k=-2 der zweifachen blade-passing-frequency (2BPF) ist in Figur 2 mit der Bezugsziffer 21, die untere cut-off Grenze für die Mode k=-2 der zweifachen blade-passing-frequency (2BPF) ist in Figur 2 mit der Bezugsziffer 22 beziffert. Im Bereich 23 der Figur 2, der zwischen der oberen cut-off Grenze 21 und der unteren cut-off Grenze 22 für die Mode k=-2 der zweifachen blade-passing-frequency (2BPF) verläuft, erfolgt demnach eine nahezu ungedämpfte Ausbreitung der Mode k=-2 der zweifachen blade-passing-frequency (2BPF). Weiterhin ist in Figur 2 ein entsprechender Bereich 24 für die Mode k=-3 der zweifachen blade-passing-frequency (2BPF) visualisiert, der zwischen einer oberen cut-off Grenze 25 und einer unteren cut-off Grenze 26 für die Mode k=-3 der zweifachen blade-passing-frequency liegt.

In Figur 2 ist mit der Bezugsziffer 17 wieder das aus dem Stand der Technik bekannte Konstruktionsprinzip bzw. Designprinzip zur Auslegung des vane-to-blade-ratio für die Stufen der Niederdruckturbine eingezeichnet. So kann Figur 2 unmittelbar entnommen werden, dass für das aus dem Stand der Technik bekannt Konstruktionsprinzip das vane-to-blade-ratio V/B im Bereich der stromabwärts positionierten Stufen (V5 bis B7) oberhalb der unteren cut-off Grenze 20 für die Mode k=-1 der zweifachen blade-passing-frequency liegt. Es findet demnach nach dem Stand der Technik keine Dämpfung der Mode k=-1 der zweifachen blade-passing-frequency im Bereich der stromabwärtigen Stufen statt. Weiterhin liegt im Bereich der stromaufwärtigen Stufen (V1 bis B4) das vane-to-blade-ratio V/B dieser Stufen im Bereich 23, woraus folgt, dass für diese Stufen keine Dämpfung der Mode k=-2 der zweifachen blade-passing-frequency (2BPF) erfolgt.

Ein besonders bevorzugtes Designprinzip bzw. Konstruktionsprinzip für das vane-to-blade-ratio für die Stufen einer Niederdruckturbine ist in Figuren 1 und 2 mit der Bezugsziffer 18 gekennzeichnet. Hierauf wird nachfolgend im Detail eingegangen.

Wie insbesondere Figur 1 entnommen werden kann, werden die in Durchströmungsrichtung stromaufwärts angeordneten Stufen (V2 bis B4) der Turbine derart ausgelegt, dass das vane-to-blade-ratio V/B derselben in lärmkritischen Betriebsbedingungen der Turbine zwischen der unteren cut-off Grenze für die Mode k=-1 der blade-passing-frequency (BPF) und der oberen cut-off Grenze 14 für die Mode k=-2 der blade-passing-frequency (BPF) liegt. Im Bereich dieser Stufen liegt das vane-to-blade-ratio vorzugsweise zwischen 0,6 und 0,8, insbesondere in einem Bereich von in etwa 0,7. Im Bereich der stromaufwärts angeordneten Stufen wird das vane-to-blade-ratio V/B demnach in einen Korridor zwischen der unteren cut-off Grenze 11 der Mode k=-1 der blade-passing-frequency und der oberen cut-off Grenze 14 der Mode k=-2 der blade-passing-frequency gelegt. Demnach erfolgt im Bereich dieser Stufen eine gute Dämpfung der Moden k=-1 und k=-2 der blade-passing-frequency (BPF).

Im Bereich der stromabwärts positionierten Stufen (V5 bis B7) der Niederdruckturbine wird gemäß Figur 1 das vane-to-blade-ratio derselben in einen Bereich oberhalb der oberen cut-off Grenze 12 der Mode k=-1 der blade-passing-frequency gelegt. Weiterhin wird das vane-to-blade-ratio für diese Stufen derart ausgewählt, dass dasselbe gemäß Figur 2 im Bereich dieser Stufen zwischen der unteren cut-off Grenze 20 der Mode k=-1 und der oberen cut-off Grenze 21 der Mode k=-2 der zweifachen blade-passing-frequency (2BPF) liegt. Dies wird dadurch erreicht, dass im Bereich der stromabwärts angeordneten Stufen der Turbine das vane-to-blade-ratio V/B auf einen Wert gesetzt wird, der in einem Bereich zwischen 1,3 und 1,5 liegt, vorzugsweise in etwa 1,4 beträgt.

Weiterhin kann Figur 2 entnommen werden, dass durch das bereits im Zusammenhang mit Figur 1 diskutierte vane-to-blade-ratio V/B für die stromaufwärts positionierten Stufen (V2 bis B4), welches vorzugsweise in einem Bereich zwischen 0,6 und 0,8 ausgelegt wird, erzielt werden kann, dass dasselbe außerhalb des Bereichs 23 liegt, in welchem sich die Mode k=-2 der zweifachen blade-passing-frequency (2BPF) nahezu ungedämpft ausbreiten kann. Vielmehr ist für diese Stufen in den Bereich 23 der unkritischeren Mode k=-3 der zweifachen blade-passing-frequency (2BPF) gelegt.

Aus dem oben beschriebenen Konstruktionsprinzip bzw. Designprinzip für das vane-to-blade-ratio der Stufen einer Niederdruckturbine folgt unmittelbar, dass mit der hier vorliegenden Erfindung die Moden k=-1 und k=-2 der blade-passing-frequency (BPF) und die Moden k=-1 und k=-2 der zweifachen blade-passing-frequency (2BPF) gedämpft werden können. Demnach ist eine derart konstruierte Turbine durch eine geringe Schallabstrahlung von Frequenzen im Bereich der blade-passing-frequency sowie zweifachen blade-passing-frequency gekennzeichnet. Mit der hier vorliegenden Erfindung ist es möglich, alle Stufen einer Niederdruckturbine so zu gestalten, dass die Niederdruckturbine ein optimales Geräuschverhalten aufweist.

Wie bereits erwähnt, zeigen Figuren 1 und 2 lediglich ein bevorzugtes Ausführungsbeispiel der hier vorliegenden Erfindung. Es sei darauf hingewiesen, dass es im Sinne der hier vorliegenden Erfindung selbstverständlich auch möglich ist, das vane-to-blade-ratio für alle Stufen der Niederdruckturbine so zu wählen, dass dasselbe zwischen einer unteren cut-off Grenze für die Mode k=-1 der blade-passing-frequency (BPF) der jeweiligen Stufe und einer oberen cut-off Grenze für die Mode k=-2 der blade-passing-frequency (BPF) der jeweiligen Stufe liegt.

Auch ist es möglich, für die stromaufwärts positionierten Stufen das vane-to-blade-ratio so auszulegen, dass dasselbe für die stromaufwärts positionierten Stufen zwischen einer unteren cut-off Grenze für die Mode k=-1 der zweifachen blade-passing-frequency (2BPF) und einer oberen cut-off Grenze für die Mode k=-2 der zweifachen blade-passing-frequency (2BPF) liegt, für die stromabwärts positionierten Stufen hingegen zwischen einer unteren cut-off Grenze für die Mode k=-1 der blade-passing-frequency (BPF) und einer oberen cut-off Grenze für die Mode k=-2 der blade-passing-frequency (BPF) liegt. Auch bei derart ausgestalteten Niederdruckturbinen ist eine gute Dämpfung der Schallausbreitung und damit eine Geräuschminimierung bzw. Lärmminimierung der Niederdruckturbine möglich.

## Patentansprüche

1. Verfahren zur Auslegung einer Turbine, insbesondere Niederdruckturbine, einer Gasturbine, insbesondere eines Flugtriebwerks, mit mehreren in Durchströmungsrichtung der Turbine axial hintereinander angeordneten Stufen, wobei jede Stufe von einem feststehenden, mehrere Leitschaufeln aufweisenden Leitschaufelkranz und einem rotierenden, mehrere Laufschaufeln aufweisenden Laufschaufelkranz gebildet ist, und wobei jede Stufe durch eine Kenngröße vane-to-blade-ratio charakterisiert ist, die das Verhältnis der Leitschaufelanzahl zur Laufschaufelanzahl innerhalb einer Stufe angibt,
**dadurch gekennzeichnet,**
**dass** mindestens eine der Stufen der Turbine derart ausgelegt wird, dass die Kenngröße vane-to-blade-ratio derselben in lärmkritischen Betriebsbedingungen der Turbine zwischen einer unteren cut-off Grenze für die Mode k=-1 der blade-passing-frequency (BPF) dieser Stufe und einer oberen cut-off Grenze für die Mode k=-2 der blade-passing-frequency (BPF) dieser Stufe liegt.

2. Verfahren nach Anspruch 1,
**dadurch gekennzeichnet,**
**dass** zumindest eine der in Durchströmungsrichtung stromaufwärts angeordneten Stufen der Turbine derart ausgelegt wird, dass die Kenngröße vane-to-blade-ratio derselben in lärmkritischen Betriebsbedingungen der Turbine zwischen einer unteren cut-off Grenze für die Mode k=-1 der blade-passing-frequency (BPF) dieser Stufe und einer oberen cut-off Grenze für die Mode k=-2 der blade-passing-frequency (BPF) dieser Stufe liegt.

3. Verfahren nach Anspruch 2,
**dadurch gekennzeichnet,**
**dass** zumindest eine der in Durchströmungsrichtung stromaufwärts angeordneten Stufen der Turbine derart ausgelegt wird, dass die Kenngröße vane-to-blade-ratio dieser Stufe zwischen 0,6 und 0,8 liegt.

4. Verfahren nach Anspruch 3,
**dadurch gekennzeichnet,**
**dass** die Kenngröße vane-to-blade-ratio dieser Stufe in etwa mit 0,7 ausgelegt wird.

5. Verfahren nach einem oder mehreren der Ansprüche 1 bis 4,
**dadurch gekennzeichnet,**
**dass** mindestens eine der Stufen der Turbine derart ausgelegt wird, dass die Kenngröße vane-to-blade-ratio derselben in lärmkritischen Betriebsbedingungen der Turbine zwischen einer unteren cut-off Grenze für die Mode k=-1 der zweifachen blade-passing-frequency (2BPF) dieser Stufe und einer oberen cut-off Grenze für die Mode k=-2 der zweifachen blade-passing-frequency (2BPF) dieser Stufe liegt.

6. Verfahren nach Anspruch 5,
**dadurch gekennzeichnet,**
**dass** zumindest eine der in Durchströmungsrichtung stromabwärts angeordneten Stufen der Turbine derart ausgelegt wird, dass die Kenngrö-βe vane-to-blade-ratio derselben in lärmkritischen Betriebsbedingungen der Turbine zwischen einer unteren cut-off Grenze für die Mode k=-1 der zweifachen blade-passing-frequency (2BPF) dieser Stufe und einer oberen cut-off Grenze für die Mode k=-2 der zweifachen blade-passing-frequency (2BPF) dieser Stufe liegt.

7. Verfahren nach Anspruch 6,
**dadurch gekennzeichnet,**
**dass** zumindest eine der in Durchströmungsrichtung stromabwärts angeordneten Stufen der Turbine derart ausgelegt wird, dass die Kenngrö-βe vane-to-blade-ratio dieser Stufe zwischen 1,3 und 1,5 liegt.

8. Verfahren nach Anspruch 7,
**dadurch gekennzeichnet,**
**dass** die Kenngröße vane-to-blade-ratio dieser Stufe in etwa mit 1,4 ausgelegt wird.

9. Verfahren nach einem oder mehreren der Ansprüche 1 bis 8,
**dadurch gekennzeichnet,**
**dass** die in Durchströmungsrichtung stromaufwärts angeordneten Stufen der Turbine derart ausgelegt werden, dass die Kenngrößen vane-to-blade-ratio derselben in lärmkritischen Betriebsbedingungen der Turbine zwischen einer unteren cut-off Grenze für die Mode k=-1 der blade-passing-frequency (BPF) und einer oberen cut-off Grenze für die Mode k=-2 der blade-passing-frequency (BPF) der jeweiligen Stufe liegt, und dass weiterhin die in Durchströmungsrichtung stromabwärts angeordneten Stufen der Turbine derart ausgelegt werden, dass die Kenngrößen vane-to-blade-ratio derselben in lärmkritischen Betriebsbedingungen der Turbine zwischen einer unteren cut-off Grenze für die Mode k=-1 der zweifachen blade-passing-frequency (2BPF) und einer oberen cut-off Grenze für die Mode k=-2 der zweifachen blade-passing-frequency (2BPF) der jeweiligen Stufe liegt.

10. Verfahren nach Anspruch 6,
**dadurch gekennzeichnet,**
**dass** die in Durchströmungsrichtung stromaufwärts angeordneten Stufen der Turbine derart ausgelegt werden, dass die Kenngrößen vane-to-blade-ratio dieser Stufen zwischen 0,6 und 0,8 - vorzugsweise bei in etwa 0,7 - liegen, und dass weiterhin die in Durchströmungsrichtung stromabwärts angeordneten Stufen der Turbine derart ausgelegt werden, dass die Kenngrößen vane-to-blade-ratio dieser Stufen zwischen 1,3 und 1,5 - vorzugsweise bei in etwa 1,4 - liegen.

## Claims

1. Method for designing a turbine, in particular a low-pressure turbine, of a gas turbine, in particular an aircraft engine, having a plurality of stages arranged axially one after the other in the direction of flow through the turbine, wherein each stage is formed by a fixed guide-vane ring that has a plurality of guide vanes and by a rotating moving-blade ring that has a plurality of moving blades, and wherein each stage is **characterised by** a characteristic parameter vane-to-blade ratio that indicates the ratio of the number of guide vanes to the number of moving blades within one stage,
**characterised in that**
at least one of the stages of the turbine is designed in such a way that the characteristic parameter vane-to-blade ratio of the same in noise-critical operating conditions of the turbine lies between a lower cut-off limit for the mode k=-1 of the blade-passing-frequency (BPF) of this stage and an upper cut-off limit for the mode k=-2 of the blade-passing-frequency (BPF) of this stage.

2. Method according to claim 1,
**characterised in that**
at least one of the stages of the turbine arranged upstream in the direction of through-flow is designed in such a way that the characteristic parameter vane-to-blade-ratio of the same in noise-critical operating conditions of the turbine lies between a lower cut-off limit for the mode k=-1 of the blade-passing-frequency (BPF) of this stage and an upper cut-off limit for the mode k=-2 of the blade-passing-frequency (BPF) of this stage.

3. Method according to claim 2,
**characterised in that**
at least one of the stages of the turbine arranged upstream in the direction of through-flow is designed in such a way that the characteristic parameter vane-to-blade-ratio of this stage lies between 0.6 and 0.8.

4. Method according to claim 3,
**characterised in that**
the characteristic parameter vane-to-blade-ratio of this stage is designed to be approximately 0.7.

5. Method according to one or more of claims 1 to 4,
**characterised in that**
at least one of the stages of the turbine is designed in such a way that the characteristic parameter vane-to-blade ratio of the same in noise-critical operating conditions of the turbine lies between a lower cut-off limit for the mode k=-1 of double the blade-passing-frequency (2BPF) of this stage and an upper cut-off limit for the mode k=-2 of double the blade-passing-frequency (2BPF) of this stage.

6. Method according to claim 5,
**characterised in that**
at least one of the stages of the turbine arranged downstream in the direction of through-flow is designed in such a way that the characteristic parameter vane-to-blade ratio of the same in noise-critical operating conditions of the turbine lies between a lower cut-off limit for the mode k=-1 of double the blade-passing-frequency (2BPF) of this stage and an upper cut-off limit for the mode k=-2 of double the blade-passing-frequency (2BPF) of this stage.

7. Method according to claim 6,
**characterised in that**
at least one of the stages of the turbine arranged downstream in the direction of through-flow is designed in such a way that the characteristic parameter vane-to-blade ratio of this stage lies between 1.3 and 1.5.

8. Method according to claim 7,
**characterised in that**
the characteristic parameter vane-to-blade ratio of this stage is designed to be approximately 1.4.

9. Method according to one or more of claims 1 to 8,
**characterised in that**
the stages of the turbine arranged upstream in the direction of through-flow are designed in such a way that the characteristic parameters vane-to-blade ratio of the same in noise-critical operating conditions of the turbine lie between a lower cut-off limit for the mode k=-1 of the blade-passing-frequency (BPF) and an upper cut-off limit for the mode k=-2 of the blade-passing-frequency (BPF) of the respective stage, and **in that**, furthermore, the stages of the turbine arranged downstream in the direction of through-flow are designed in such a way that the characteristic parameters vane-to-blade ratio of the same in noise-critical operating conditions of the turbine lie between a lower cut-off limit for the mode k=-1 of double the blade-passing-frequency (2BPF) and an upper cut-off limit for the mode k=-2 of double the blade-passing-frequency (2BPF) of the respective stage.

10. Method according to claim 6,
**characterised in that**
the stages of the turbine arranged upstream in the direction of through-flow are designed in such a way that the characteristic parameters vane-to-blade ratio of these stages lie between 0.6 and 0.8 - preferably at approximately 0.7 - and **in that**, furthermore, the stages of the turbine arranged downstream in the direction of through-flow are designed in such a way that the characteristic parameters vane-to-blade ratio of these stages lie between 1.3 and 1.5 - preferably at approximately 1.4.

## Revendications

1. Procédé de conception d'une turbine, en particulier d'une turbine basse pression, une turbine à gaz, notamment d'un moteur d'aéronef, comportant plusieurs étages disposés axialement l'un derrière l'autre dans le sens de l'écoulement à travers la turbine, dans lequel chaque étage est formé par une couronne fixe d'aubes directrices présentant plusieurs aubes directrices et par une couronne rotative d'aubes mobiles présentant plusieurs aubes mobiles, et dans lequel chaque étage est **caractérisé par** un paramètre "rapport aubes/pales", qui indique le rapport entre le nombre d'aubes directrices et le nombre d'aubes mobiles à l'intérieur d'un étage, **caractérisé en ce qu'**au moins un des étages de la turbine est conçu de telle manière que le paramètre "rapport aubes/pales" de celui-ci, dans des conditions de fonctionnement critiques au niveau du bruit, soit compris entre une limite de coupure inférieure pour le mode k=-1 de la fréquence de passage de pale (BPF) de cet étage et une limite de coupure supérieure pour le mode k=-2 de la fréquence de passage de pale (BPF) de cet étage.

2. Procédé selon la revendication 1, **caractérisé en ce qu'**au moins un des étages de la turbine disposés en amont dans le sens de l'écoulement à travers la turbine est conçu de telle manière que le paramètre "rapport aubes/pales" de celui-ci, dans des conditions de fonctionnement de la turbine critiques au niveau du bruit, soit compris entre une limite de coupure inférieure pour le mode k=-1 de la fréquence de passage de pale (BPF) de cet étage et une limite de coupure supérieure pour le mode k=-2 de la fréquence de passage de pale (BPF) de cet étage.

3. Procédé selon la revendication 2, **caractérisé en ce qu'**au moins un des étages de la turbine disposés en amont dans le sens de l'écoulement à travers la turbine est conçu de telle manière que le paramètre "rapport aubes/pales" de cet étage soit compris entre 0,6 et 0,8.

4. Procédé selon la revendication 3, **caractérisé en ce que** le paramètre "rapport aubes/pales" de cet étage est conçu avec une valeur d'environ 0,7.

5. Procédé selon l'une quelconque des revendications 1 à 4, **caractérisé en ce qu'**au moins un des étages de la turbine est conçu de telle manière que le paramètre "rapport aubes/pales" de celui-ci, dans des conditions de fonctionnement de la turbine critiques au niveau du bruit, soit compris entre une limite de coupure inférieure pour le mode k=-1 de la fréquence double de passage de pale (2BPF) de cet étage et une limite de coupure supérieure pour le mode k=-2 de la fréquence double de passage de pale (2BPF) de cet étage.

6. Procédé selon la revendication 5, **caractérisé en ce qu'**au moins un des étages de la turbine disposés en aval dans le sens de l'écoulement à travers la turbine est conçu de telle manière que le paramètre "rapport aubes/pales" de celui-ci, dans des conditions de fonctionnement de la turbine critiques au niveau du bruit, soit compris entre une limite de coupure inférieure pour le mode k=-1 de la fréquence double de passage de pale (2BPF) de cet étage et une limite de coupure supérieure pour le mode k=-2 de la fréquence double de passage de pale (2BPF) de cet étage.

7. Procédé selon la revendication 6, **caractérisé en ce qu'**au moins un des étages de la turbine disposés en aval dans le sens de l'écoulement à travers la turbine est conçu de telle manière que le paramètre "rapport aubes/pales" de cet étage soit compris entre 1,3 et 1,5.

8. Procédé selon la revendication 7, **caractérisé en ce que** le paramètre "rapport aubes/pales" de cet étage est conçu avec une valeur d'environ 1,4.

9. Procédé selon l'une quelconque des revendications 1 à 8, **caractérisé en ce que** les étages de la turbine disposés en amont dans le sens de l'écoulement à travers la turbine sont conçus de telle manière que, dans des conditions de fonctionnement de la turbine critiques au niveau du bruit, les paramètres "rapports aubes/pales" de ceux-ci soient compris entre une limite de coupure inférieure pour le mode k=-1 de la fréquence de passage de pale (BPF) et une limite de coupure supérieure pour le mode k=-2 de la fréquence de passage de pale (BPF) de l'étage respectif, et **en ce qu'**en outre les étages de la turbine disposés en aval dans le sens de l'écoulement à travers la turbine sont conçus de telle manière que, dans des conditions de fonctionnement de la turbine critiques au niveau du bruit, les paramètres "rapports aubes/pales" de ceux-ci soient compris entre une limite de coupure inférieure pour le mode k=-1 de la fréquence double de passage de pale (2BPF) et une limite de coupure supérieure pour le mode k=-2 de la fréquence double de passage de pale (2BPF) de l'étage respectif.

10. Procédé selon la revendication 6, **caractérisé en ce que** les étages de la turbine disposés en amont dans le sens de l'écoulement à travers la turbine sont conçus de telle manière que les paramètres "rapports aubes/pales" de ces étages soient compris entre 0,6 et 0,8, et valent de préférence environ 0,7, et **en ce qu'**en outre les étages de la turbine disposés en aval dans le sens de l'écoulement à travers la turbine sont conçus de telle manière que les paramètres "rapports aubes/pales" de ces étages soient compris entre 1,3 et 1,5, et valent de préférence environ 1,4.
